# FASCICULE DE BREVET EUROPEEN

(11) **EP 0 312 442 B1**
(45) Date de publication et mention de la délivrance du brevet: **02.01.1992**
(21) Numéro de dépôt: 88402564.4
(22) Date de dépôt: 11.10.1988
(51) Int. Cl.: F21M 3/05

(54) **Projecteur de route de faible hauteur à grande récupération de flux pour véhicule automobile**
Fernlicht-Kraftfahrzeug-Scheinwerfer mit geringer Höhe und mit grosser Ausnutzung des Lichts
Low profile main-beam headlamp for motor vehicles with a large recuperation of light

(30) Priorité: 13.10.1987 FR 8714114
(43) Date de publication de la demande: 19.04.1989
(73) Titulaire: VALEO VISION, 93012 Bobigny Cédex (FR)
(72) Inventeur: Blusseau, Eric, F-93320 Les Pavillons Sous Bois (FR); Brun, Norbert, F-93000 Bobigny (FR)
(74) Mandataire: Martin, Jean-Jacques

(56) Documents cités:
- FR-A- 674 139
- FR-E- 36 397
- GB-A- 2 164 435

## Description

La présente invention concerne d'une façon générale les projecteurs de route pour véhicules automobiles, et concerne en particulier un projecteur de route ayant une faible hauteur, qui permette d'obtenir une bonne récupération du flux lumineux émis par la lampe, et qui forme, en amont de la glace de fermeture, une répartition lumineuse particulièrement bien adaptée à la fonction lumineuse recherchée.

Les tendances actuelles en matière d'éclairage automobile sont étroitement liées à des exigences d'ordre aérodynamique et esthétique.

Ainsi, les véhicules automobiles modernes comportent un capot avant plongeant et une face frontale de hauteur réduite.

Il est donc nécessaire de réduire en correspondance la hauteur des projecteurs du véhicule.

Une solution bien connue à ce problème consiste à faire appel à un projecteur qui, sur le plan optique, est conventionnel et comporte une lampe dont le filament (ou autre source) est focalisé dans un réflecteur en forme de paraboloïde de révolution, ainsi qu'une glace de fermeture, et à tronquer le réflecteur par deux joues planes supérieure et inférieure.

Cette solution, quoique simple, présente cependant un inconvénient majeur. En effet, le filament étant le plus souvent horizontal (axial ou transversal), il émet une quantité importante de flux vers ces joues qui, inopérantes sur le plan optique, ne le font pas participer au faisceau de route obtenu.

En pratique, la récupération de flux d'un tel projecteur dépasse rarement 65%.

Des tentatives ont été effectuées, notamment par la Demanderesse, pour améliorer la récupération de flux dans un tel réflecteur tronqué. Par exemple, l'emploi de surfaces complexes pour la surface réfléchissante permet, en diminuant la distance focale moyenne, d'obtenir un réflecteur plus profond et donc meilleur récupérateur de flux.

Mais les résultats obtenus laissent encore une marge de progression importante.

La présente invention vise à pallier les inconvénients de la technique antérieure et à proposer un projecteur susceptible d'émettre un faisceau de route qui, tout en étant d'une hauteur très réduite pour satisfaire aux exigences de conception les plus récentes, offre un faisceau de grande intensité lumineuse grâce à une bonne récupération du flux émis par la source.

Un autre objet de l'invention est de donner aux images du filament formées par le réflecteur une orientation particulièrement adaptée à la formation d'un faisceau de route. On peut rappeler à cet égard que le confort visuel d'un faisceau de route est donné d'une part, par une pointe de concentration dans l'axe de la route (c'est-à-dire l'axe optique du projecteur) et d'autre part, par une grande largeur et une faible épaisseur du faisceau.

Plus précisément, l'invention vise également à ce qu'une forte proportion des images du filament participant à la formation du faisceau soient horizontales ou faiblement inclinées.

A cet effet, la présente invention concerne un projecteur de route pour véhicule automobile, comprenant les caractéristiques de la revendication 1.

De façon préférée, la source lumineuse est un filament allongé orienté suivant l'axe optique.

Avantageusement, la partie de fond du réflecteur s'étend vers l'avant jusqu'au plan vertical perpendiculaire à l'axe optique et passant par la source lumineuse.

Selon un premier aspect particulier de l'invention, les moyens déviateurs, en projection dans un plan horizontal, occupent de part et d'autre de l'axe optique, par rapport à la source lumineuse, un intervalle angulaire sensiblement égal à l'intervalle angulaire occupé par les parties de bord du réflecteur, et les rayons réémis par les moyens déviateurs sont contenus dans les plans verticaux respectifs contenant les rayons incidents.

Une première possibilité réside alors en ce que les moyens déviateurs comprennent deux éléments de lentille torique centrés sur la source lumineuse et s'étendant sur toute la hauteur du réflecteur, et constitués chacun par une succession de prismes déviateurs étagés.

Alternativement, les moyens déviateurs comprennent:
― deux éléments de lentille torique centrés sur la source lumineuse et occupant une partie intermédiaire de la hauteur du projecteur, et constitués par une succession de prismes déviateurs étagés, et
― deux paires de réflecteurs auxiliaires en forme de paraboloïdes toriques d'axe de rotation vertical passant par la source et occupant, respectivement au-dessus et au-dessous des éléments de lentille torique, le reste de la hauteur du projecteur.

Mais dans les deux cas, préférentiellement, les parties de bord du réflecteur sont des parties d'un cylindre parabolique à génératrice verticale ayant pour droite focale une ligne verticale passant par la source lumineuse, et les éléments de lentille torique et les deux paires de réflecteurs auxiliaires occupent chacun environ un tiers de la hauteur du projecteur.

Enfin, selon un second aspect particulier de l'invention, les moyens déviateurs comprennent:
― un élément de lentille torique centré sur la source lumineuse, s'étendant sur environ 180° en avant de celle-ci et occupant une partie intermédiaire de la hauteur du réflecteur, ledit élément étant constitué par une succession de prismes déviateurs étagés, et
― deux paires de réflecteurs auxiliaires en forme de cylindres paraboliques à génératrice horizontale parallèle à l'axe optique, ayant une même droite focale confondue avec ledit axe optique et occupant, respectivement au-dessus et au-dessous de l'élément de lentille torique, le reste de la hauteur du projecteur, et les parties de bord du réflecteur comprennent:
― à la hauteur dudit élément de lentille torique, deux parties d'un cylindre parabolique à génératrice verticale ayant pour droite focale une ligne verticale passant par la source lumineuse, et
― au-dessus et au-dessous desdites deux parties et respectivement à la hauteur des deux paires de réflecteurs auxiliaires, des parties de deux cylindres paraboliques à génératrice verticale ayant pour droites focales respectives des lignes verticales situées de part et d'autre de la source lumineuse, à des distances de celle-ci toutes deux sensiblement égales au double de la distance focale des réflecteurs auxiliaires.

D'autres aspects et avantages de la présente invention apparaîtront mieux à la lecture de la description détaillée suivante de formes de réalisation préférées de celle-ci, donnée à titre d'exemple et faite en référence aux dessins annexés, sur lesquels:
― la figure 1 est une vue en coupe horizontale d'un projecteur selon une première forme de réalisation de l'invention,
― la figure 2 est une vue de face du projecteur de la figure 1, dépourvu de sa glace de fermeture,
― la figure 3 est une vue en coupe verticale axiale du projecteur des figures 1 et 2,
― la figure 4 est une vue en perspective partielle du projecteur des figures 1 à 3,
― la figure 5 est une vue en coupe horizontale d'un projecteur selon une seconde forme de réalisation de l'invention,
― la figure 6 est une vue de face du projecteur de la figure 5, dépourvu de sa glace de fermeture,
― la figure 7 est une vue en coupe verticale axiale du projecteur des figures 5 et 6,
― la figure 8 est une vue en perspective partielle du projecteur des figures 5 à 7,
― la figure 9 est une vue de dessus d'un projecteur selon une troisième forme de réalisation de l'invention,
― la figure 10 est une vue de face du projecteur de la figure 9, dépourvu de sa glace de fermeture,
― la figure 11 est une vue en coupe verticale axiale du projecteur des figures 9 et 10,
― la figure 12 est une vue en perspective partielle du projecteur des figures 9 à 11,
― la figure 13 illustre, dans un plan de projection perpendiculaire à l'axe optique, la position d'un certain nombre d'images du filament, en l'absence de la glace de fermeture, engendrées par une partie du projecteur des figures 9 à 12, et
― la figure 14 est une vue de face d'une variante de réalisation d'une partie d'un projecteur conforme à la présente invention.

En référence maintenant aux figures 1 à 4, un projecteur de route conforme à un premier aspect de la présente invention comprend une lampe 100, un réflecteur complexe, globalement indiqué en 200, des moyens déviateurs par réfraction 300 ainsi qu'une glace frontale de fermeture 400.

La lampe 100 est pourvue d'un filament 102 que l'on considèrera en première approximation comme cylindrique, disposé axialement sur l'axe optique x-x du projecteur.

Le réflecteur 200 comprend tout d'abord une partie de fond 210 qui est en forme de paraboloïde de révolution, dont le foyer F₁ est situé approximativement au centre du filament 102, sur l'axe x-x. De préférence, le rapport entre sa distance focale et la hauteur totale du réflecteur est de l'ordre de 1: 4, à des fins expliquées ci-dessous.

Dans ses deux régions latérales, le réflecteur 210 s'étend vers l'avant jusqu'au plan vertical perpendiculaire à l'axe optique x-x et passant par le centre du filament 102, comme l'indiquent les traces latérales en forme d'arcs de cercle centrés sur ledit filament représentées sur la figure 2.

Dans des régions supérieure et inférieure, le réflecteur de fond 210 est en revanche prolongé vers l'avant, en étant délimité en haut et en bas par les deux plans horizontaux entre lesquels le projecteur est contenu. Ces prolongements sont indiqués en 212. De la sorte, le réflecteur de fond 210 couvre l'intégralité du champ lumineux émis par le filament 102 vers l'arrière, et même davantage.

Le réflecteur comprend en outre deux parties de bord 222, 224 qui coopèrent avec les moyens déviateurs 300. Plus précisément, les moyens déviateurs sont constitués par deux éléments de lentille de fresnel torique d'axe vertical, respectivement 302, 304, focalisées sur le centre du filament 102 et comportant à leur surface intérieure des prismes déviateurs étagés en succession contenus dans des plans horizontaux respectifs. Bien entendu, les prismes déviateurs peuvent alternativement être formés à la surface extérieure des lentilles 302, 304.

On peut rappeler, et ceci vaut pour toute la description, que l'on entend par volume ou surface "torique" un volume ou une surface engendré par la rotation d'une circonférence plane, et par extension de toute courbe plane, autour d'un axe contenu dans le plan de la circonférence ou de la courbe.

Les deux réflecteurs de bord correspondants 222, 224 sont constitués par deux parties symétriques d'un même cylindre parabolique à génératrice verticale, focalisé sur une droite focale verticale passant par le centre du filament 102 (ligne F₂ sur les figures 2 et 4), et ayant pour plan/axe le plan vertical passant pas l'axe optique x-x.

Comme on peut l'observer sur la figure 1, en projection dans un plan horizontal, chaque lentille torique et le réflecteur de bord associé couvrent un même intervalle angulaire du champ lumineux du filament. Plus précisément, cet intervalle débute au niveau de la droite transversale à l'axe optique x-x, qui correspond à la transition avec le réflecteur de fond 210, et se termine à un angle α défini par la position du bord latéral extrême de la partie 222 ou 224 du réflecteur 220 par rapport au filament. Ainsi, on peut observer que chaque lentille torique 302, 304 s'interrompt sensiblement au niveau de la droite joignant ledit bord extrême de la partie de réflecteur associée 222, 224 au filament 102.

Enfin, la glace de fermeture 400, bien qu'on ne l'ait pas représenté, peut comporter des prismes ou stries verticaux faiblement déviateurs permettant d'effectuer un léger étalement latéral du faisceau.

Le projecteur de route décrit ci-dessus se comporte sur le plan optique de la manière suivante.

Tout d'abord, le filament 102 et le réflecteur de fond 210 engendrent, d'une façon conventionnelle, un faisceau de rayons parallèles à l'axe optique, d'intensité relativement élevée (rayons R₁ sur les figures 1 à 4).

En outre, les rayons lumineux issus du filament en direction d'une lentille 302 ou 304 sont rabattus par celle-ci, la déviation s'effectuant dans un plan vertical, pour se propager horizontalement en direction du réflecteur de bord associé 222 ou 224. Puisque, par la définition même de la lentille torique considérée, le rayon ainsi dévié a pour origine virtuelle la ligne focale verticale F₂ de ce réflecteur, il est donc réfléchi par ce dernier pour se propager après réflexion dans une direction horizontale sensiblement parallèle à l'axe optique Ox (rayons R₂ sur les figures 1 à 4).

Comme on le voit bien sur les figures 2 et 3, les parties en prolongement 212 du réflecteur de fond 210 sont définies à partir d'une double préoccupation. D'une part, le réflecteur de fond ainsi conçu n'occulte aucun des rayons lumineux destinés à être repris par les lentilles toriques 302 et 304, les prolongements 212 situés d'un même côté définissant entre eux une sorte de fenêtre pour ces rayons (voir en particulier figure 4). D'autre part, un tel réflecteur couvre de façon optimale la zone rectangulaire réservée au faisceau issu de ce réflecteur, zone qui est définie par l'espace libre existant d'une part, entre les arêtes antérieures verticales des lentilles 302 et 304 et d'autre part, entre les limites supérieure et inférieure horizontales du projecteur, comme le montre clairement la figure 2.

Un projecteur de route tel que décrit ci-dessus offre une récupération du flux lumineux émis par le filament qui est bien supérieure à celle d'un projecteur à paraboloïde tronqué de la technique antérieure. En effet les rayons fortement montants ou descendants tels que le rayon R$\frac{\text{′}}{\text{2}}$ (figure 2), qui dans le projecteur antérieur rencontreraient la joue supérieure ou inférieure du réflecteur et seraient donc perdus, sont ici récupérés en grande partie par l'une des lentilles 302 et 304 et renvoyés vers le réflecteur de bord correspondant pour participer à la formation du faisceau. Seuls les rayons très fortement inclinés au-delà d'environ 45° ou dirigés substantiellement vers l'avant, c'est-à-dire non inclus dans les intervalles angulaires α, ne sont pas récupérés.

Un autre avantage du projecteur conforme à la présente invention réside en ce que les moyens de formation du faisceau constitués par les lentilles 302 et 304 et les réflecteurs de bord 222 et 224 engendrent des images du filament qui sont essentiellement horizontales ou faiblement inclinées par rapport à l'horizontale. En effet, les lentilles, qui sont disposées relativement latéralement par rapport au filament, forment à leur sortie des rayons qui correspondent à des images du filament peu inclinées, et la réflexion sur le cylindre parabolique 222 ou 224 a pour propriété de ne pas accentuer cette inclinaison.

Ainsi, les images du filament ont une prédisposition à former un faisceau de route, auquel conventionnellement ou ne souhaite pas donner une épaisseur excessive, notamment afin de ne pas éclairer la route à trop grande proximité du véhicule.

On a représenté sur les figures 5 à 8 un projecteur de route conforme à un second aspect de la présente invention.

Sur ces figures, des éléments ou parties identiques ou similaires à ceux des figures 1 à 4 sont désignés par les mêmes numéros de référence, et ne seront pas à nouveau décrits en détail.

Comme on peut l'observer, le réflecteur de fond 210, qui est ici encore en forme de paraboloïde de révolution focalisé approximativement au centre du filament 102, ne comporte plus de parties en prolongement vers l'avant. Son contour est donc (figures 6 et 8) un cercle centré sur le filament 102 et contenu dans le plan perpendiculaire à l'axe optique x-x et passant par ledit filament.

En outre, les moyens déviateurs 300 sont composés de plusieurs éléments, occupant chacun respectivement environ un tiers de la hauteur totale du réflecteur.

Au centre, à la hauteur du filament, les moyens déviateurs sont constitués par deux lentilles toriques 302, 304 analogues à celles du premier exemple de réalisation de l'invention, à l'exception du fait qu'elles occupent dans le projecteur une hauteur réduite.

Les moyens déviateurs 300 comprennent en outre, au-dessus et au-dessous des lentilles toriques, quatre réflecteurs auxiliaires, respectivement 312, 322, 314, 324, qui ont chacun pour propriété de réfléchir les rayons lumineux de façon telle qu'après réflexion ils se propagent horizontalement dans le plan vertical contenant le rayon incident (rayons R₃). On pourrait démontrer que des surfaces réfléchissantes ayant une telle propriété sont des paraboloïdes toriques, c'est-à-dire des surfaces respectivement engendrées par la rotation d'une parabole, ayant un axe horizontal et un foyer situé au centre du filament 102, autour d'un axe vertical passant par le centre dudit filament.

Plus précisément, chacun des deux réflecteurs 312, 322 et 314, 324, respectivement, situés d'un même côté appartiennent à un même paraboloïde torique, et les deux paraboloïdes toriques se coupent mutuellement en deux points situés sur la droite verticale passant par le centre du filament, à la hauteur des bords respectivement supérieur et inférieur des lentilles toriques 302 et 304.

Ainsi, en projection sur le plan vertical de la figure 6, on observe que les rayons lumineux émis par le filament 102 sont récupérés sur une étendue angulaire de 360°, répartie entre les lentilles toriques 302, 304 et les réflecteurs de renvoi 312, 314, 322, 324, et que ces rayons sont renvoyés en direction horizontale en ayant tous pour origine virtuelle la droite verticale F₂ passant par le centre du filament.

De la même manière que dans la réalisation des figures 1 à 4, les réflecteurs de bord 222 et 224 sont donc deux parties symétriques d'un même cylindre parabolique à génératrice horizontale, de ligne focale F₂ et ayant pour plan-axe le plan vertical incorporant l'axe optique x-x.

Comme le montre la figure 5, et par analogie avec la première forme de réalisation, les différents éléments constituant les moyens déviateurs, en projection dans un plan horizontal, ont une étendue angulaire de travail (angle α) comprise pour chaque côté, entre la droite horizontale perpendiculaire à l'axe optique x-x et la droite joignant le filament 102 au bord extrême du réflecteur cylindro-parabolique considéré.

Le comportement optique d'un tel projecteur est pour l'essentiel similaire à celui de la forme de réalisation des figures 1 à 4 à ceci près que les moyens déviateurs 300 voient dans leurs régions supérieure et inférieure des surfaces paraboliques toriques réfléchissantes remplacer les lentilles réfringentes toriques de la figure 1. Il en résulte une récupération accrue des rayons fortement inclinés vers le haut ou vers le bas émis par le filament, bien entendu dans la mesure, comme c'est le cas également pour le premier mode d'exécution, où ces rayons sont inclus dans la gamme angulaire α sus-mentionnée.

Une troisième mise en oeuvre pratique de l'invention est illustrée par les figures 9 à 12 des dessins.

Les éléments ou parties identiques ou similaires à ceux des figures précédentes ne seront pas à nouveau exposés en détail.

Dans cette réalisation, on trouve un réflecteur de fond 210 identique à celui des figures 5 à 8.

En ce qui concerne l'association moyens déviateurs 300/réflecteurs de bord, on peut, comme dans le deuxième mode d'exécution, les séparer en trois étages distincts de hauteurs qui peuvent être semblables. La différence la plus apparente par rapport à ce deuxième mode d'exécution est que les différences structurelles entre les différents étages se manifestent cette fois également au niveau des réflecteurs de bord, comme le montre en particulier la figure 12.

Plus précisément, à la hauteur du filament 102 (étage central), les moyens déviateurs comprennent une lentille torique 306 analogue dans sa conception aux lentilles 302, 304 des figures précédentes, mais qui s'étend angulairement, en projection dans un plan horizontal, sur 180° en avant de la source.

Cette lentille 306 coopère avec des zones réfléchissantes homologues 222, 224 des parties de bord du réflecteur, qui sont des parties symétriques d'un cylindre parabolique à génératrice verticale tel qu'on l'a défini plus haut.

Les moyens déviateurs comprennent, aux étages supérieur et inférieur, des réflecteurs auxiliaires 312, 314 et 322, 324, respectivement, qui sont en forme de cylindres paraboliques. Plus précisément, chaque réflecteur auxiliaire est défini par une génératrice horizontale, parallèle à l'axe optique x-x, s'appuyant sur une parabole contenue dans un plan vertical perpendiculaire audit axe optique, d'axe horizontal et de foyer situé approximativement au centre du filament 102.

Ainsi, les deux réflecteurs auxiliaires supérieur et inférieur situés d'un même côté du projecteur appartiennent en fait à un même cylindre parabolique, et les deux cylindres paraboliques, générant les quatre réflecteurs auxiliaires, sont symétriques par rapport au plan vertical longitudinal du réflecteur et se tronquent mutuellement selon des droites centrales (référence D sur la figure 9) situées à la hauteur des bords supérieur et inférieur de la lentille 306.

Cependant, à la différence des paraboloïdes toriques des figures 5 à 8, ces cylindres paraboliques définissant une partie des moyens déviateurs 300 n'engendrent pas, comme source virtuelle des rayons réfléchis, une droite telle que F₂ (figures 6 à 8), mais engendrent chacun une autre droite verticale, respectivement F$\frac{\text{′}}{\text{2}}$ et F$\frac{\text{˝}}{\text{2}}$, dont on peut démontrer qu'elle est contenue dans le plan vertical passant par le centre du filament et perpendiculaire à l'axe optique x-x et décalée latéralement du côté opposé à celui du réflecteur auxiliaire considéré.

Plus précisément, les deux cylindres paraboliques engendrant les parties haute et basse des moyens déviateurs 300 créent vis-à-vis des réflecteurs de bord des sources virtuelles sous forme de droites verticales décalées respectivement de part et d'autre du filament d'une distance égale environ au double de la distance focale desdites génératrices.

En conséquence, les réflecteurs de bord, pour ce qui concerne les étages supérieur et inférieur, sont des cylindres paraboliques à génératrice verticale, de plan-axe vertical parallèle à l'axe optique x-x, et focalisés respectivement sur les lignes focales verticales F$\frac{\text{′}}{\text{2}}$ et F$\frac{\text{˝}}{\text{2}}$. Il existe par conséquent nécessairement un décalage, visible en particulier sur la figure 12, entre les réflecteurs de bord supérieurs et inférieurs, désignés par les références 232, 234 et 242, 244, associés respectivement aux réflecteurs auxiliaires cylindro-paraboliques 312, 314 et 322, 324 des moyens déviateurs 300, et les réflecteurs de bord intermédiaires 222, 224 associés à la lentille torique 306.

Sur le plan optique, le projecteur décrit ci-dessus a les particularités de comportement suivantes.

Tout d'abord, grâce à la forme spécifique des réflecteurs auxiliaires, ces derniers ne viennent créer pratiquement aucune occultation du faisceau créé par le réflecteur de fond 210. En effet, leur caractérisation par une génératrice horizontale parallèle à l'axe d'émission x-x se traduit par le fait que le projecteur de leurs contours dans le plan vertical de la figure 10 est réduite à leur section comme le montre cette dernière figure.

Par ailleurs, les rayons issus du filament vers l'un quelconque des éléments constitutifs des moyens déviateurs 300 sont tout d'abord déviés par réfraction (rayon R₂) ou réflexion (rayon R₃) pour prendre une direction de propagation horizontale, puis sont repris par les réflecteurs de bord 222, 224, 232, 234, 242, 244 pour être réfléchis dans une direction essentiellement parallèle à l'axe optique.

En outre, en complément des caractéristiques optiques communes aux trois modes d'exécution décrits, cette dernière forme de réalisation, comme on l'a indiqué plus haut, voit sa lentille torique prolongée en avant du filament. Il en résulte que les rayons dirigés vers cette lentille et non repris par les réflecteurs de bord contribuent à former la partie de grande largeur et de faible hauteur du faisceau, sur une étendue angulaire d'environ 45° de part et d'autre de l'axe optique (rayon R₄ sur la figure 11).

La figure 13 illustre, dans un plan de projection perpendiculaire à l'axe optique, la position d'un certain nombre d'images du filament telles qu'elles sont engendrées par une partie du projecteur des figures 9 à 12, dépourvu de sa glace de fermeture, et plus particulièrement par l'association des réflecteurs auxiliaires faisant partie des moyens déviateurs 300 et des réflecteurs de bord correspondants.

Par la conception même de ces éléments optiques, toutes les images du filament 102 gardent avantageusement, après la double réflexion, une orientation rigoureusement horizontale, comme le montre la figure 13.

Il en résulte pour ces images une très bonne prédisposition à former un faisceau de route qui, comme on l'a indiqué plus haut, doit avoir une largeur importante et une hauteur réduite.

### EXEMPLE

On a comparé un projecteur de la technique antérieure (échantillon A),dont le réflecteur était constitué par un paraboloïde tronqué par des joues supérieure et inférieure, avec des projecteurs conçus respectivement selon chacun des trois modes de réalisation de l'invention (échantillons nos. 1 à 3).

Dans tous les cas, les dimensions de l'ouverture de sortie du réflecteur étaient de 80 mm × 200 mm, et la distance focale de base était de l'ordre de 20 mm pour chacun d'eux, soit une profondeur sensiblement identique d'un projecteur à l'autre.

La récupération de flux a été estimée en utilisant la même lampe dans chacun des réflecteurs et en déterminant par calcul l'angle solide pour lequel les rayons provenant de la source étaient captés par les divers éléments du système optique pour participer à la formation du faisceau.

Les résultats sont présentés dans le tableau suivant:

Ce tableau montre une nette supériorité des projecteurs conformes à l'invention par rapport à celui de la technique antérieure.

On a représenté sur la figure 14, en vue de face, une variante de réalisation de la partie de fond 210 du réflecteur principal 200.

Selon cette variante, le fond 210 comprend deux parties latérales 213, 214 et deux parties respectivement supérieure et inférieure 215 et 216, délimitées par deux plans P₁ et P₂ inclinés d'un même angle β dans deux sens opposés de part et d'autre du plan vertical axial du projecteur. Ces quatres parties sont focalisées sur le filament ou à son voisinage.

Les parties latérales ont une distance focale sensiblement égale à celle des parties latérales en forme de cylindres paraboliques 222, 224 du réflecteur, tandis que les parties supérieure et inférieure 215, 216 ont une distance focale qui, comme décrit plus haut, est déterminée en fonction de la hauteur du réflecteur, et plus précisément égale au quart de cette hauteur.

L'angle β qui caractérise la transition entre les diverses parties de ce réflecteur de fond 210 est déterminé quant à lui de préférence en fonction de la distance focale des parties latérales 213 et 214 et de la hauteur du réflecteur, de telle sorte que ces parties ne débordent pas au-delà des limites supérieure et inférieure dudit réflecteur. Plus précisément, la relation 4f.sinβ≃ h doit être vérifiée.

Cette configuration bifocale du réflecteur de fond est avantageuse car elle permet au réflecteur de fond de s'étendre latéralement jusqu'au commencement des cylindres paraboliques latéraux et en outre de présenter une récupération de flux optimale en haut et en bas compte tenu de la hauteur à laquelle le réflecteur est limité.

Bien entendu, la présente invention n'est pas limitée aux divers modes de réalisation décrits ci-dessus et représentés sur les dessins, mais l'homme de l'art saura y apporter toute variante ou modification conforme à son esprit.

Ainsi, l'on pourra combiner, dans la mesure où elles sont compatibles, les particularités propres à chacune des trois formes de réalisation décrites.

En outre, les termes "horizontal", "vertical", "perpendiculaire", etc., utilisés tout au long de la présente description sont à considérer dans un sens large, étant entendu que de faibles écarts par rapport à ces indications géométriques conduiront à des projecteurs restant viables dans la pratique.

Par ailleurs, pour ce qui concerne la réalisation du réflecteur, on pourra faire appel soit à une réalisation par moulage d'un seul tenant, auquel cas ses diverses parties seront maintenues solidaires par exemple par des pattes venues de moulage, soit en moulant individuellement les diverses parties, qui seront ultérieurement assemblées par exemple par collage.

Enfin, on a indiqué dans la description que le réflecteur de fond avait de préférence, au moins dans ses régions supérieure et inférieure, une distance focale égale au quart de la hauteur du projecteur. Ceci permet en pratique de donner audit réflecteur, lorsqu'on l'interrompt au niveau du plan vertical transversal passant par son foyer (par le filament), une hauteur égale à celle du projecteur, comme on peut facilement le démontrer.

Mais, il est bien entendu que ceci ne saurait constituer une limitation de l'invention.

## Revendications

1. Projecteur de route pour véhicule automobile, du type comprenant une source lumineuse (102), un réflecteur (200) comprenant une partie de fond (210) sensiblement en forme de paraboloïde de révolution focalisé sur la source (102) et définissant un axe optique (x-x), des moyens déviateurs (300) et une glace de fermeture (400), caractérisé en ce que:
― le réflecteur comprend des parties de bord (222, 224, 222, 224, 232, 234, 242, 244) en forme de cylindres paraboliques à génératrice verticale, et
― les moyens déviateurs (300) s'étendent à proximité de la source, sensiblement sur toute la hauteur du projecteur et sont aptes à dévier les rayons lumineux (R₂; R₂, R₃) issus de la source dans leur direction pour les réémettre dans une direction essentiellement horizontale vers lesdites parties de bord du réflecteur, qui les réfléchit selon une direction essentielleiment parallèle à l'axe optique pour qu'ils participent ainsi à la formation du faisceau de route.

2. Projecteur selon la revendication 1, caractérisé en ce que la source lumineuse est un filament allongé (102) orienté suivant l'axe optique (x-x).

3. Projecteur selon l'une des revendications 1 et 2, caractérisé en ce que la partie de fond (210) du réflecteur s'étend vers l'avant jusqu'au plan vertical perpendiculaire à l'axe optique (x-x) et passant par la source lumineuse (102).

4. Projecteur selon l'une des revendications 1 à 3, caractérisé en ce que les moyens déviateurs, en projection dans un plan horizontal, occupent de part et d'autre de l'axe optique (x-x) par rapport à la source lumineuse (102), un intervalle angulaire (α) sensiblement égal à l'intervalle angulaire occupé par les parties de bord (222, 224) du réflecteur, et en ce que les rayons réémis par les moyens déviateurs sont contenus dans les plans verticaux respectifs contenant les rayons incidents.

5. Projecteur selon la revendication 4, caractérisé en ce que les moyens déviateurs (300) comprennent deux éléments de lentille torique (302, 304) centrés sur la source lumineuse et s'étendant sur toute la hauteur du projecteur, et constitués chacun par une succession de prismes déviateurs étagés.

6. Projecteur selon la revendication 4, caractérisé en ce que les moyens déviateurs (300) comprennent:
― deux éléments de lentille torique (302, 304) centrés sur la source lumineuse (102) et occupant une partie intermédiaire de la hauteur du projecteur, et constitués par une succession de prismes déviateurs étagés, et
― deux paires de réflecteurs auxiliaires (312, 314, 322, 324) en forme de paraboloïdes toriques d'axe de rotation vertical passant par la source et occupant, respectivement au-dessus et au-dessous des éléments de lentille torique, le reste de la hauteur du projecteur.

7. Projecteur selon l'une des revendications 5 et 6, caractérisé en ce que les parties de bord (222, 224) du réflecteur (200) sont des parties d'un cylindre parabolique à génératrice verticale ayant pour droite focale (F₂) une ligne verticale passant par la source lumineuse (102).

8. Projecteur selon la revendication 7, caractérisé en ce que les éléments de lentille torique et les deux paires de réflecteurs auxiliaires occupent chacun environ un tiers de la hauteur du projecteur.

9. Projecteur selon l'une des revendications 1 à 3, caractérisé en ce que les moyens déviateurs comprennent:
― un élément de lentille torique (306) centré sur la source lumineuse, s'étendant sur environ 180° en avant de celle-ci et occupant une partie intermédiaire de la hauteur du réflecteur, ledit élément étant constitué par une succession de prismes déviateurs étagés, et
― deux paires de réflecteurs auxiliaires (312, 314, 322, 324) en forme de cylindres paraboliques à génératrice horizontale parallèle à l'axe optique (x-x), ayant une même droite focale confondue avec ledit axe optique et occupant, respectivement au-dessus et au-dessous de l'élément de lentille torique (306), le reste de la hauteur du projecteur,
et en ce que les parties de bord du réflecteur (200) comprennent:
― à la hauteur dudit élément de lentille torique (306), deux parties (222, 224) d'un cylindre parabolique à génératrice verticale ayant pour droite focale (F₂) une ligne verticale passant par la source lumineuse (102), et
― au-dessus et au-dessous desdites deux parties (222, 224), et respectivement à la hauteur des deux paires de réflecteurs auxiliaires, des parties (232, 234, 242, 244) de deux cylindres paraboliques à génératrice verticale ayant pour droites focales respectives (F$\frac{\text{′}}{\text{2}}$, F$\frac{\text{˝}}{\text{2}}$) des lignes verticales situées de part et d'autre de la source lumineuse (102), à des distances de celle-ci toutes deux sensiblement égales au double de la distance focale des réflecteurs auxiliaires (312, 314, 322, 324).

## Patentansprüche

1. Hauptscheinwerfer für Kraftfahrzeug, enthaltend eine Lichtquelle (102), einen Reflektor (200) mit einem Bodenteil (210) im wesentlichen in Form eines Rotationsparaboloids, fokussiert auf die Quelle (102), und zur Bestimmung einer optischen Achse (x-x), Ablenkmittel (300) und eine Verschlußscheibe (400), **dadurch** **gekennzeichnet,** daß:
― der Reflektor Kantenteile (222, 224, 222, 224, 232, 234, 242, 244) in Form von parabolischen Zylindern mit vertikaler Erzeugenden enthält und
― daß die Ablenkmittel (300) sich in Nähe der Quelle erstrecken, im wesentlichen über die gesamte Höhe des Scheinwerfers, und geeignet sind, die von der Quelle ausgehenden Lichtstrahlen (R₂; R₂, R₃) in ihrer Richtung abzulenken, um sie in einer im wesentlichen horizontalen Richtung auf die genannten Kantenteile des Reflektors hinzulenken, der sie in einer im wesentlichen parallel zur optischen Achse verlaufenden Richtung reflektiert, so daß sie auf diese Weise an der Bildung des ScheinwerferLichtbündels beteiligt sind.

2. Scheinwerfer nach Anspruch 1, **dadurch gekennzeichnet**, daß die Lichtquelle ein länglicher Glühfaden (102) ist, der entlang der optischen Achse (x-x) ausgerichtet ist.

3. Scheinwerfer nach einem der Ansprüche 1 und 2, **dadurch** **gekennzeichnet**, daß der Bodenteil (210) des Reflektors sich bis zu der vertikalen Achse nach vorn erstreckt, die lotrecht zur optischen Achse (x-x) und durch die Lichtquelle (102) hindurch verläuft.

4. Scheinwerfer nach einem der Ansprüche 1 bis 3, **dadurch** **gekennzeichnet**, daß die Ablenkmittel in Projektion in horizontaler Ebene beiderseits der optischen Achse (x-x) im Verhältnis zur Lichtquelle (102) einen Winkel-Zwischenraum (α) beanspruchen, der im wesentlichen gleich dem von den Kantenteilen (222, 224) des Reflektors beanspruchten Winkel-Zwischenraum ist, und daß die von den Ablenkmitteln wieder abgegebenen Strahlen in den jeweiligen vertikalen Ebenen, die die einfallenden Lichtstrahlen aufnehmen, enthalten sind.

5. Scheinwerfer nach Anspruch 4, **dadurch gekennzeichnet**, daß die Ablenkmittel (300) zwei torische Linsenelemente (302, 304) enthalten, die an der Lichtquelle zentriert sind und sich über die gesamte Höhe des Scheinwerfers erstrecken und die jeweils aus einer Folge von stufenförmig angeordneten Ablenkprismen bestehen.

6. Scheinwerfer nach Anspruch 4, **dadurch gekennzeichnet**, daß die Ablenkmittel (300) folgendes enthalten:
― zwei torische Linsenelemente (302, 304), die an der Lichtquelle (102) zentriert sind und einen Zwischenteil der Scheinwerferhöhe beanspruchen und aus einer Folge stufenförmig angeordneter Ablenkprismen bestehen, und
― zwei Hilfsreflektorpaare (312, 314, 322, 324) in Form von torischen Paraboloiden mit einer vertikalen Rotationsachse, durch die Lichtquelle hindurch verlaufend und jeweils oberhalb bzw. unterhalb der torischen Linsenelemente die restliche Höhe des Scheinwerfers beanspruchend.

7. Scheinwerfer nach einem der Ansprüche 5 und 6, **dadurch gekennzeichnet,** daß die Kantenteile (222, 224) des Reflektors (200) Bestandteile eines parabolischen Zylinders mit vertikaler Erzeugenden sind, wobei als Brennlinie (F₂) eine vertikale Linie dient, die durch die Lichtquelle (102) hindurch verläuft.

8. Scheinwerfer nach Anspruch 7, **dadurch gekennzeichnet,** daß die torischen Linsenelemente und die beiden Hilfsreflektorpaare jeweils etwa ein Drittel der Scheinwerferhöhe beanspruchen.

9. Scheinwerfer nach einem der Ansprüche 1 bis 3, **dadurch gekennzeichnet,** daß die Ablenkmittel folgendes enthalten:
― ein torisches Linsenelement (306), zentriert an der Lichtquelle, sich erstreckend über etwa 180° vor derselben und einen mittleren Teil der Scheinwerferhöhe beanspruchend, wobei das genannte Element aus einer Folge von stufenförmig angeordneten Ablenkprismen besteht, und
― zwei Hilfsreflektorpaaren (312, 314, 322, 324) in Form von parabolischen Zylindern mit horizontaler Erzeugenden parallel zur optischen Achse (x-x), wobei die gleiche Brennlinie mit der genannten optischen Achse verschmilzt und davon jeweils oberhalb und unterhalb des torischen Linsenelements (306) die restliche Scheinwerferhöhe beansprucht wird,
und daß die Kantenteile des Scheinwerfers (200) folgendes enthalten:
― in Höhe des genannten torischen Linsenelements (306) zwei Teile (222, 224) eines parabolischen Zylinders mit vertikaler Erzeugenden, wobei als Brennlinie (F₂) eine vertikale Linie dient, die durch die Lichtquelle (102) hindurch verläuft, und
― oberhalb und unterhalb der genannten beiden Teile (222, 224) sowie jeweils in Höhe der beiden Hilfsreflektorpaare Teile (232, 234, 242, 244) von zwei parabolischen Zylindern mit vertikaler Erzeugenden, wobei als Brennlinien (F$\frac{\text{′}}{\text{2}}$, F$\frac{\text{˝}}{\text{2}}$) vertikale Linien dienen, die beiderseits der Lichtquelle (102) in einem Abstand von derselben angeordnet sind und die beide im wesentlichen der zweifachen Brennweite der Hilfsreflektoren (312, 314, 322, 324) entsprechen.

## Claims

1. A high beam headlamp for a motor vehicle, of the kind comprising a light source (102), a reflector (200) comprising a base portion (210) substantially in the form of a paraboloid of revolution focused on the source (102) and defining an optical axis (x-x), diverter means (300), and a closure glass (400), characterised in that:
― the reflector includes boundary portions (222, 224, 232, 234, 242, 244) in the form of parabolic cylinders having a vertical generatrix, and
― the diverter means (300) extend close to the source, substantially over the whole height of the headlamp, and are adapted to divert the light rays (R₂; R₂, R₃) emitted towards them from the source, so as to re-emit them in a substantially horizontal direction towards the said boundary portions of the reflector, which reflects them in a direction that is essentially parallel to the optical axis so that they thus form part of the high beam.

2. A headlamp according to Claim 1, characterised in that the light source is an elongated filament (102) which is orientated along the optical axis (x-x).

3. A headlamp according to Claim 1 or Claim 2, characterised in that the base portion (210) of the reflector extends forward towards the vertical plane perpendicular to the optical axis (x-x) and passing through the light source (102).

4. A headlamp according to one of Claims 1 to 3, characterised in that the diverter means, projected in a horizontal plane, subtend at the light source (102), on either side of the optical axis (x-x), an angular interval () which is substantially equal to the angular interval subtended by the boundary portions (222, 224) of the reflector, and in that the rays re-emitted by the diverter means are contained within the respective vertical planes which contain the incident rays.

5. A headlamp according to Claim 4, characterised in that the diverter means (300) include two toroidal lens elements (302, 304) which are centred on the light source and which extend over the whole height of the headlamp, and each of which comprises a succession of stepped diverter prisms.

6. A headlamp according to Claim 4, characterised in that the diverter means (300) comprise:
― two toroidal lens elements (302, 304) centred on the light source (102) and occupying an intermediate portion of the height of the projector, and comprising a succession of stepped diverter prisms, together with
― two pairs of auxiliary reflectors (312, 314, 322, 324) in the form of toroidal paraboloids having a vertical axis of rotation passing through the source and occupying, respectively above and below the toroidal lens elements, the remainder of the height of the headlamp.

7. A headlamp according to Claim 5 or Claim 6, characterised in that the boundary portions (222, 224) of the reflector (200) are parts of a paraboloidal cylinder having a vertical generator and having as its focal axis (F₂) a vertical line passing through the light source (102).

8. A headlamp according to Claim 7, characterised in that the toroidal lens elements and the two pairs of auxiliary reflectors each occupy about one third of the height of the headlamp.

9. A headlamp according to one of Claims 1 to 3, characterised in that the diverter means comprise:
― a toroidal lens element (306) centred on the light source and extending over about 180 degrees in front of the latter, and occupying an intermediate portion of the height of the reflector, the said element comprising a succession of stepped diverter prisms, together with
― two pairs of auxiliary reflectors (312, 314, 322, 324) in the form of parabolic cylinders with a horizontal generatrix parallel to the optical axis (x-x), having a common focal axis which is coincident with the said optical axis, and occupying, respectively above and below the toroidal lens element (306), the remainder of the height of the headlamp,
and in that the boundary portions of the reflector (200) comprise:
― at the vertical height of the said toroidal lens element (306), two portions (222, 224) of a parabolic cylinder having a vertical generatrix and having as its focal axis (F₂) a vertical line passing through the light source (102), and
― above and below the said two portions (222, 224), and respectively at the vertical height of the two pairs of auxiliary reflectors, portions (232, 234, 212, 211) of two parabolic cylinders having a vertical generatrix and having as their respective focal axes (F$\frac{\text{′}}{\text{2}}$, F$\frac{\text{˝}}{\text{2}}$) vertical lines which are situated on either side of the light source (102), both of which are at distances from the latter which are substantially equal to twice the focal length of the auxiliary reflectors (312, 314, 322, 324).
